# EUROPÄISCHE PATENTSCHRIFT

(11) **EP 4 098 081 B1**
(45) Veröffentlichungstag und Bekanntmachung des Hinweises auf die Patenterteilung: **31.12.2025**
(21) Anmeldenummer: 21700213.8
(22) Anmeldetag: 13.01.2021
(51) Int. Cl.: H05B 6/12

(54) **KOCHFELDVORRICHTUNG**
HOB DEVICE
DISPOSITIF DE TABLE DE CUISSON

(30) Priorität: 31.01.2020 EP 20382059
(43) Veröffentlichungstag der Anmeldung: 07.12.2022
(73) Patentinhaber: BSH Hausgeräte GmbH, 81739 München (DE)
(72) Erfinder: ELDUQUE VIÑUALES, Ana, 22004 Huesca (ES); LASOBRAS BERNAD, Javier, 50016 EJEA DE LOS CABALLEROS (ZARAGOZA) (ES); MARTIN GOMEZ, Damaso, 50012 Zaragoza (ES); PEREZ CABEZA, Pilar, 50008 Zaragoza (ES); RIVERA PEMAN, Julio, 50410 Cuarte de Huerva (Zaragoza) (ES); VILLATE ROBLES, Ander, 50018 Zaragoza (ES)
(86) Internationale Anmeldenummer: PCT/EP2021/050533
(87) Internationale Veröffentlichungsnummer: WO 2021/151662

(56) Entgegenhaltungen:
- WO-A1-2012/059664
- DE-A1- 4 405 610
- JP-A- 2014 116 088
- JP-A- H07 312 280

## Beschreibung

Die Erfindung betrifft eine Kochfeldvorrichtung nach dem Oberbegriff des Anspruchs 1. Aus der WO 2019/011586 A1 ist bereits eine Kochfeldvorrichtung mit zumindest einer Kochfeldplatte, mit zumindest einem Heizelement, mit zumindest einer Lichtbereitstellungseinheit, welche auf einer der Kochfeldplatte abgewandten Seite des Heizelements angeordnet ist und in wenigstens einem Betriebszustand Licht bereitstellt, und mit einer Wellenleitereinheit, welche in dem Betriebszustand Licht von der Lichtbereitstellungseinheit auf eine der Kochfeldplatte zugewandte Seite des Heizelements transportiert, wobei die Wellenleitereinheit in einem Abstand zu der Kochfeldplatte angeordnet ist, bekannt.

DE4405610 A1 offenbart eine Leuchtvorrichtung mit wenigstens einer geräteeigenen Lichtquelle zur Beleuchtung einer transparenten Glaskeramikplatte, die wenigstens ein Kochfeld aufweist, und mit einer das Kochfeld umgebenden leuchtenden Begrenzung.

Die Aufgabe der Erfindung besteht insbesondere, aber nicht beschränkt darauf, darin, eine gattungsgemäße Vorrichtung mit verbesserten Eigenschaften hinsichtlich einer Effizienz bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

Die Erfindung geht aus von einer Kochfeldvorrichtung, insbesondere von einer Induktionskochfeldvorrichtung, mit zumindest einer Kochfeldplatte, welche zumindest einen Kochbereich aufweist, mit zumindest einer Lichtquelleneinheit, umfassend zumindest eine Lichtquelle zu einer Bereitstellung von Licht, und mit zumindest einer Lichtwellenleitereinheit, umfassend zumindest einen Lichtwellenleiter zu einer Übertragung des Lichts in zumindest einen Umgebungsbereich des Kochbereichs.

Es wird vorgeschlagen, dass die Lichtquelleneinheit unterhalb eines außerhalb des Umgebungsbereichs und des Kochbereichs liegenden Bereichs der Kochfeldplatte angeordnet ist.

Durch eine derartige Ausgestaltung kann vorteilhaft eine insbesondere effiziente und/oder kostengünstige Beleuchtung des Kochbereichs und/oder des Umgebungsbereichs erreicht werden. Insbesondere ist durch die Anordnung der Lichtquelleneinheit außerhalb des Umgebungsbereichs und des Kochbereichs ein Einsatz von Lichtquellen, insbesondere von LEDs, mit gegenüber dem Stand der Technik geringeren Anforderungen hinsichtlich einer Temperaturbeständigkeit ermöglicht, wodurch besonders vorteilhaft Lichtquellen mit einer sehr hohen Lichteffizienz eingesetzt werden können. Hierdurch kann zudem vorteilhaft ein Schaltnetzteil verwendet werden, welches für eine geringere Nennleistung ausgelegt ist als dies bei herkömmlichen LEDs oder anderen Lichtquellen der Fall wäre. Somit können vorteilhaft Herstellungskosten reduziert und eine besonders preiswerte Kochfeldvorrichtung bereitgestellt werden. Zudem ist auf Grund geringerer Temperaturbelastungen der Lichtquelle auch ein Einsatz von RGB-LEDs ermöglicht, wodurch eine Funktionalität der Kochfeldvorrichtung vorteilhaft, beispielsweise durch jeweils unterschiedliche farbliche Beleuchtung des Umgebungsbereichs in unterschiedlichen Betriebssituationen der Kochfeldvorrichtung, erhöht werden kann. Hierdurch kann ein Bedienkomfort und/oder ein Bedienerlebnis für Nutzer vorteilhaft gesteigert werden. Nutzer profitieren zudem von den vorteilhaften energieeinsparenden und/oder ressourcenschonenden Eigenschaften der Kochfeldvorrichtung. Durch die erfindungsgemäße Anordnung der Lichtquelleneinheiten ergibt sich zudem vorteilhaft eine größere Vielfalt an Möglichkeiten hinsichtlich einer besonders ästhetischen Gestaltung der Kochfeldvorrichtung.

In einem weiteren Aspekt der Erfindung, welcher insbesondere sowohl unabhängig von dem vorgenannten Aspekt als auch in Kombination mit dem vorgenannten Aspekt der Erfindung betrachtet werden kann, wird vorgeschlagen, dass ein Endbereich des Lichtwellenleiters die Kochfeldplatte kontaktiert.

Durch diesen weiteren Aspekt der Erfindung kann vorteilhaft eine Effizienz einer Beleuchtung des Kochbereichs und/oder des Umgebungsbereichs weiter gesteigert werden. Insbesondere können vorteilhaft Lichtverluste, welche bei herkömmlichen Kochfeldern insbesondere durch einen Spalt zwischen dem Lichtwellenleiter und der Kochfeldplatte bedingt sein können, minimiert werden. Zudem können Symbole auf der Kochfeldplatte besonders gezielt beleuchtet und unerwünschte Lichtstreuungen verhindert werden, wodurch weiter vorteilhaft auf opake Beschichtungen der Kochfeldplatte verzichtet und somit Produktionskosten reduziert und/oder eine Ästhetik der Kochfeldplatte verbessert werden können. Darüber hinaus kann vorteilhaft auf eine Licht-Diffusionsschicht in der Kochfeldplatte verzichtet werden, da eine Diffusion des Lichts direkt an einer Kontaktfläche zwischen dem Lichtwellenleiter und der Kochfeldplatte ermöglicht ist, wodurch Kosten weiter reduziert werden können. Ferner können vorteilhaft fertigungsbedingte Toleranzen von Bauteilen ausgeglichen werden, wodurch insbesondere ein Materialausschuss reduziert und somit Produktionskosten reduziert werden können. Durch die genannten Vorteile kann einem Nutzer eine besonders energieeffiziente und/oder preiswerte und/oder ästhetische Kochfeldvorrichtung mit besonders hoher Funktionalität zur Verfügung gestellt werden.

Unter einer "Kochfeldvorrichtung", insbesondere unter einer "Induktionskochfeldvorrichtung", soll insbesondere zumindest ein Teil, insbesondere eine Unterbaugruppe, eines Kochfelds, insbesondere eines Induktionskochfelds, verstanden werden, wobei insbesondere zusätzlich auch Zubehöreinheiten für das Kochfeld umfasst sein können, wie beispielsweise eine Sensoreinheit zur externen Messung einer Temperatur eines Gargeschirrs und/oder eines Garguts. Insbesondere kann die Kochfeldvorrichtung, insbesondere die Induktionskochfeldvorrichtung, auch das gesamte Kochfeld, insbesondere das gesamte Induktionskochfeld, umfassen. Die Kochfeldvorrichtung kann alternativ zu einer Induktionskochfeldvorrichtung insbesondere zumindest ein Teil, insbesondere eine Unterbaugruppe, eines Glaskeramik-Elektrokochfelds oder eines Massekochfelds oder eines Gaskochfelds sein und insbesondere auch das gesamte Glaskeramik-Elektrokochfeld oder das gesamte Massekochfeld oder das gesamte Gaskochfeld umfassen.

Unter einer "Kochfeldplatte" soll insbesondere eine Einheit verstanden werden, die in wenigstens einem Betriebszustand zu einem Aufstellen von Gargeschirr vorgesehen ist und die insbesondere dazu vorgesehen ist, einen Teil eines Kochfeldaußengehäuses, insbesondere der Kochfeldvorrichtung und/oder eines die Kochfeldvorrichtung aufweisenden Kochfelds, auszubilden. Insbesondere bildet die Kochfeldplatte in einer Einbaulage einen einem Bediener zugewandten Teil des Kochfeldaußengehäuses aus. Die Kochfeldplatte besteht insbesondere wenigstens zu einem Großteil aus Glas und/oder Glaskeramik. Alternativ könnte die Kochfeldplatte aus anderen geeigneten, einem Fachmann bekannten, Materialien bestehen. Es ist insbesondere denkbar, dass die Kochfeldplatte aus einem zumindest teilweise beschichteten Material besteht. Unter "wenigstens zu einem Großteil" soll insbesondere zu einem Anteil, insbesondere einem Massen- und/oder Volumenanteil, von mindestens 70 %, insbesondere von mindestens 80 %, vorteilhaft von mindestens 90 % und vorzugsweise von mindestens 95 % verstanden werden.

Unter einer "Lichtquelleneinheit" soll insbesondere eine Einheit verstanden werden, welche zumindest eine Lichtquelle aufweist und welche in wenigstens einem Betriebszustand insbesondere mittels der Lichtquelle Licht, insbesondere sichtbares Licht, bereitstellt. Insbesondere weist die Lichtquelleneinheit zumindest zwei, insbesondere zumindest vier, vorteilhaft zumindest acht, besonders vorteilhaft zumindest zwölf und vorzugsweise eine Vielzahl an Lichtquellen auf. Zumindest eine Lichtquelle der Lichtquelleneinheit könnte beispielsweise als eine, vorzugsweise hinterleuchtete, Displayeinheit, insbesondere eine als eine Matrixdisplayeinheit, vorzugsweise als ein LCD-Display, oder als ein OLED-Display ausgebildet sein. Insbesondere ist zumindest eine Lichtquelle der Lichtbereitstellungseinheit, vorteilhaft zumindest ein Großteil der Lichtquellen, vorzugsweise sämtliche Lichtquellen der Lichtquelleneinheit, als LED ausgebildet. Unter "sichtbarem Licht" soll insbesondere elektromagnetische Strahlung aus einem Wellenlängenbereich von 380 nm bis 780 nm verstanden werden.

Unter einer "Lichtwellenleitereinheit" soll insbesondere eine Einheit verstanden werden, welche zumindest einen Lichtwellenleiter umfasst und welche insbesondere in wenigstens einem Betriebszustand dazu vorgesehen ist Licht, insbesondere sichtbares Licht, insbesondere gezielt und/oder gerichtet, von einem ersten Bereich in zumindest einen von dem ersten verschiedenen und/oder beabstandeten zweiten Bereich, insbesondere von einem Bereich der Lichtquelleneinheit in zumindest einen Umgebungsbereich des Kochbereichs, zu transportieren. Unter einem "Lichtwellenleiter" soll insbesondere ein Element verstanden werden, welches in wenigstens einem Betriebszustand elektromagnetische Strahlung, insbesondere sichtbares Licht und/oder Infrarot-Strahlung, vorteilhaft sowohl sichtbares Licht als auch Infrarot-Strahlung, in Längserstreckungsrichtung des Lichtwellenleiters transmittiert, insbesondere transportiert, vorzugsweise über Totalreflexionen innerhalb des Lichtwellenleiters. Insbesondere verhindert der Lichtwellenleiter in wenigstens einem Betriebszustand ein Eintreten und/oder Austreten zumindest von elektromagnetischer Strahlung in wenigstens im Wesentlichen senkrecht zu der Längserstreckungsrichtung des Lichtwellenleiters ausgerichteten Richtungen wenigstens im Wesentlichen. Insbesondere weist die Lichtwellenleitereinheit zumindest zwei, insbesondere zumindest vier, vorteilhaft zumindest acht, besonders vorteilhaft zumindest zwölf und vorzugsweise eine Vielzahl an Lichtwellenleitern auf. Vorzugsweise stimmt eine Anzahl von Lichtwellenleitern mit einer Anzahl von Lichtquellen überein und es ist insbesondere jeder Lichtquelle der Lichtquelleinheit genau ein Lichtwellenleiter zugeordnet. Unter einer "Längserstreckungsrichtung" eines Objekts soll insbesondere eine Richtung verstanden werden, welche parallel zu einer längsten Seite eines kleinsten gedachten geometrischen Quaders ausgerichtet ist, welcher das Objekt gerade noch vollständig umschließt. Der Ausdruck "im Wesentlichen senkrecht" soll hier insbesondere eine Ausrichtung einer Richtung relativ zu einer Bezugsrichtung definieren, wobei die Richtung und die Bezugsrichtung, insbesondere in einer Ebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist.

Unter einem "Kochbereich" soll insbesondere ein Teilbereich der Kochfeldvorrichtung, insbesondere ein Teilbereich der Kochfeldplatte, verstanden werden, welcher zu einem Aufstellen von zumindest einem Gargeschirr und zu einem Erhitzen von zumindest einem in dem Gargeschirr befindlichen Gargut vorgesehen ist. Unterhalb des Kochbereichs, insbesondere auf einer in einem montierten Zustand der Kochfeldvorrichtung dem Nutzer abgewandten Seite der Kochfeldplatte, ist insbesondere zumindest ein Heizelement, insbesondere zumindest ein Induktionsheizelement angeordnet, welches in wenigstens einem Betriebszustand eine Heizenergie, zu einer Erhitzung des Kochbereichs und/oder eines auf dem Kochbereich aufgestellten Gargeschirrs und/oder eines innerhalb des Gargeschirrs befindlichen Garguts, bereitstellt. Das Heizelement kann insbesondere Teil der Kochfeldvorrichtung sein. Alternativ kann das Heizelement Teil eines Kochfelds sein, welches die Kochfeldvorrichtung aufweist.

Unter einem "Umgebungsbereich des Kochbereichs" soll insbesondere ein Bereich der Kochfeldplatte verstanden werden, welcher zumindest den gesamten Kochbereich mit umfasst und welcher zusätzlich eine den Kochbereich umgebende Fläche umfassen kann, deren äußere Begrenzung einen kürzesten Abstand zu einer äußeren Begrenzung des Kochbereichs, von zumindest 1 cm, insbesondere von zumindest 2 cm, vorteilhaft von zumindest 2,5 cm, und von höchstens 7 cm, insbesondere von höchstens 5 cm, vorteilhaft von höchstens 4 cm, aufweist.

Der Begriff "unterhalb" bezieht sich in Bezug auf die Kochfeldplatte insbesondere auf eine Einbaulage der Kochfeldplatte. In einer Einbaulage der Kochfeldplatte ist ein Bereich oberhalb der Kochfeldplatte einem Nutzer mit Blickrichtung senkrecht auf eine Haupterstreckungsebene der Kochfeldplatte zugewandt, während der Bereich unterhalb der Kochfeldplatte sich auf der dem Bereich oberhalb gegenüberliegenden Seite befindet und dem Nutzer abgewandt ist.

Unter einer "Haupterstreckungsebene" einer Baueinheit soll insbesondere eine Ebene verstanden werden, welche parallel zu einer größten Seitenfläche eines kleinsten gedachten Quaders ist, welcher die Baueinheit gerade noch vollständig umschließt, und insbesondere durch den Mittelpunkt des Quaders verläuft.

Unter einem "Endbereich" des Lichtwellenleiters soll insbesondere ein Bereich des Lichtwellenleiters verstanden werden, welcher zumindest einen Punkt und/oder eine Fläche des Lichtwellenleiters umfasst, durch welchen/welche das durch den Lichtwellenleiter transmittierte und/oder transportierte Licht aus dem Lichtwellenleiter austritt und welcher sich von diesem Punkt und/oder dieser Fläche in radialer Richtung des Lichtwellenleiters bis zu einer Außenfläche des Lichtwellenleiters erstreckt. Der Endbereich erstreckt sich ausgehend von dem Punkt und/oder der Fläche des Lichtwellenleiters, durch welchen/welche das durch den Lichtwellenleiter transmittierte und/oder transportierte Licht aus dem Lichtwellenleiter austritt, in Richtung einer Längserstreckung des Lichtwellenleiters insbesondere um eine Länge zwischen 0,1 % und 5 % einer gesamten Längserstreckung des Lichtwellenleiters. Der Endbereich erstreckt sich ausgehend von dem Punkt und/oder der Fläche des Lichtwellenleiters, durch welchen/welche das durch den Lichtwellenleiter transmittierte und/oder transportierte Licht aus dem Lichtwellenleiter austritt, in Richtung der Längserstreckung des Lichtwellenleiters insbesondere um eine Länge von zumindest 1 mm.

Darunter, dass ein erstes Objekt ein zweites Objekt "kontaktiert", soll insbesondere verstanden werden, dass ein Abstand zwischen dem ersten und zweiten Objekt in dem Bereich der Kontaktierung verschwindend gering ist und insbesondere Null beträgt.

Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Ferner wird vorgesehen, dass der Bereich ein Randbereich der Kochfeldplatte ist.

Hierdurch können vorteilhaft Anforderungen an die Lichtquelle hinsichtlich einer Temperaturbeständigkeit weiter reduziert, insbesondere minimiert werden, wodurch ein Einsatz besonders lichteffizienter LEDs ermöglicht ist. Unter einem "Randbereich" soll insbesondere ein Bereich unterhalb der Kochfeldplatte verstanden werden, welcher sich in einer Richtung parallel zu der Haupterstreckungsebene der Kochfeldplatte, ausgehend von zumindest einer Außenkante der Kochfeldplatte, um höchsten 10 cm, insbesondere um höchstens 8 cm, vorteilhaft um höchstens 7 cm, vorzugsweise um höchstens 6 cm und erfindungsgemäß um höchstens 5 cm in Richtung einer durch einen Mittelpunkt der Kochfeldplatte verlaufenden Mittellinie der Kochfeldplatte erstreckt. Vorzugsweise ist der Randbereich maximal beabstandet zu dem Umgebungsbereich angeordnet.

Zudem wird vorgesehen, dass die Kochfeldvorrichtung eine Befestigungseinheit zu einer Befestigung der Lichtwellenleitereinheit unterhalb der Kochfeldplatte aufweist. Hierdurch kann vorteilhaft eine Befestigung der Lichtwellenleitereinheit unterhalb der Kochfeldplatte mit einfachen technischen Mitteln ermöglicht werden. Die Befestigungseinheit bildet insbesondere einen Befestigungsbereich aus, in welchem die Lichtwellenleitereinheit, insbesondere der Lichtwellenleiter der Lichtwellenleitereinheit, befestigt ist. Eine Befestigung der Lichtwellenleitereinheit in dem Befestigungsbereich der Befestigungseinheit kann insbesondere mittels einer form- und/oder kraft- und oder stoffschlüssigen Verbindung realisiert sein. Beispielsweise ist denkbar, dass die Lichtwellenleitereinheit in dem Befestigungsbereich stoffschlüssig mit der Befestigungseinheit verklebt oder verschweißt ist. Alternativ oder zusätzlich ist denkbar, dass die Befestigungseinheit zumindest ein Befestigungselement aufweist, mittels dessen die Lichtwellenleitereinheit form- und/oder kraftschlüssig, beispielsweise über eine Rast- und/oder Steckverbindung und/oder mittels einer Schraubverbindung, an der Befestigungseinheit befestigt ist.

Darüber hinaus wird vorgesehen, dass die Befestigungseinheit Teil einer Abschirmeinheit ist, welche zur Abschirmung eines elektromagnetischen Felds vorgesehen ist. Hierdurch kann vorteilhaft eine Anzahl von Bauteilen reduziert werden. Ferner kann vorteilhaft eine platzsparende Anordnung der Befestigungseinheit und somit eine besonders kompakte Bauweise der Kochfeldvorrichtung erreicht werden. Unter einer "Abschirmeinheit" soll insbesondere eine Einheit verstanden werden, welche zu einer Abschirmung von außerhalb der Abschirmeinheit, insbesondere unterhalb einer Heizeinheit der Kochfeldvorrichtung und/oder des die Kochfeldvorrichtung aufweisenden Kochfelds, angeordneten, insbesondere elektrischen und/oder elektronischen, Bauteilen der Kochfeldvorrichtung und/oder des die Kochfeldvorrichtung aufweisenden Kochfelds, beispielsweise einer Steuereinheit, gegenüber einem elektromagnetischen Feld, welches durch zumindest die Heizeinheit, insbesondere durch zumindest ein Induktionsheizelement der Heizeinheit, der Kochfeldvorrichtung und/oder des die Kochfeldvorrichtung aufweisenden Kochfelds erzeugt wird, vorgesehen ist.

Des Weiteren wird vorgeschlagen, dass der Lichtwellenleiter ausgehend von einem Befestigungsbereich an der Befestigungseinheit selbstragend angeordnet ist. Hierdurch kann vorteilhaft eine Montage des Lichtwellenleiters verbessert werden. Insbesondere kann vorteilhaft eine Anzahl an Befestigungselementen der Befestigungseinheit reduziert, insbesondere minimiert werden, wodurch insbesondere Materialkosten und/oder Montagekosten reduziert werden können. Insbesondere ist ein den Endbereich des Lichtwellenleiters umfassender Abschnitt des Lichtwellenleiters selbstragend angeordnet. Darunter, dass der Lichtwellenleiter und insbesondere der den Endbereich des Lichtwellenleiters umfassende Abschnitt des Lichtwellenleiters "selbstragend angeordnet" ist, soll in diesem Zusammenhang insbesondere verstanden werden, dass der Lichtwellenleiter sich ausgehend von dem Befestigungsbereich, in welchem der Lichtwellenleiter mittels zumindest eines Befestigungselements der Befestigungseinheit befestigt ist, in einen außerhalb des Befestigungsbereichs liegenden weiteren Bereich, insbesondere in Richtung der Kochfeldplatte, erstreckt und/oder übersteht und/oder auskragt und in diesem weiteren Bereich ohne zusätzliche Befestigungselemente angeordnet ist, wobei der Lichtwellenleiter hierzu insbesondere eine ausreichende Stabilität aufweist, um die Anordnung in dem weiteren Bereich zumindest im Wesentlichen dauerhaft beizubehalten. Der Endbereich des Lichtwellenleiters ist insbesondere ohne eine zusätzliche Befestigung, insbesondere dauerhaft, mit der Kochfeldplatte kontaktiert.

Zudem wird vorgeschlagen, dass der Lichtwellenleiter zumindest im Wesentlichen formstabil und elastisch ausgebildet ist. Hierdurch kann vorteilhaft eine Montage des Lichtwellenleiters verbessert werden. Die Montage des Lichtwellenleiters kann insbesondere verbessert werden, indem einerseits, insbesondere bedingt durch die elastischen Eigenschaften des Lichtwellenleiters, eine Biegsamkeit des Lichtwellenleiters ermöglicht und eine Gefahr einer Beschädigung des Lichtwellenleiters reduziert werden kann, während, insbesondere bedingt durch die formstabilen Eigenschaften des Lichtwellenleiters, zugleich eine besonders effiziente Montage, insbesondere mit einer sehr geringen Anzahl an Befestigungselementen, erreicht werden kann. Zudem kann vorteilhaft ein besonders langlebiger Lichtwellenleiter bereitgestellt werden. Insbesondere weist der Lichtwellenleiter eine Biegesteifigkeit auf, welche so gewählt ist, dass der Lichtwellenleiter, insbesondere zu einer Montage, ausreichend elastisch verformbar, insbesondere biegbar, ist und in einem montierten Zustand zugleich ausreichend formastabil ist und um eine vorgesehene Anordnung beizubehalten. Insbesondere weist der Lichtwellenleiter ein Material auf und/oder besteht zumindest im Wesentlichen aus einem Material, dessen Elastizitätsmodul, insbesondere in Abhängigkeit eines Durchmessers des Lichtwellenleiters, so gewählt ist, dass der Lichtwellenleiter ausreichend elastisch verformbar und zugleich formastabil ist. Insbesondere weist der Lichtwellenleiter ein Material mit einem Elastizitätsmodul zwischen 2.500 MPa und 4.500 MPa auf. Vorzugsweise besteht der Lichtwellenleiter zumindest im Wesentlichen aus einem Material mit einem Elastizitätsmodul zwischen 2.500 MPa und 4.500 MPa.

Des Weiteren wird vorgeschlagen, dass der Lichtwellenleiter eine Temperaturbeständigkeit von zumindest 230°C aufweist. Vorzugsweise weist der Lichtwellenleiter eine Temperaturbeständigkeit von zumindest 250°C auf. Hierdurch kann vorteilhaft eine insbesondere zuverlässige und/oder langlebige Kochfeldvorrichtung bereitgestellt werden. Unter einer "Temperaturbeständigkeit" eines Objekts und/oder Materials soll insbesondere eine objektspezifische und/oder materialspezifische Temperatur und/oder ein objektspezifischer und/oder materialspezifischer Temperaturbereich verstanden werden, welcher/welchem das Objekt und/oder Material, insbesondere dauerhaft und unmittelbar, ausgesetzt werden kann, ohne dass sich hierdurch die für eine Funktionsfähigkeit des Objekts und/oder Materials zu einer Erfüllung einer vorgesehenen Funktion der maßgeblichen Objekt- und/oder Materialeigenschaften über ein, für die vorgesehene Anwendung und/oder Funktion des Objekts und/oder Materials, tolerierbares Maß hinaus verändern. Insbesondere ist das Objekt und/oder Material bei der Temperatur und/oder in dem Temperaturbereich, welcher die Temperaturbeständigkeit des Objekts und/oder Materials definiert, funktionsfähig und/oder unbeeinträchtigt und/oder unbeschädigt. Der Lichtwellenleiter kann aufgrund seiner Temperaturbeständigkeit Temperaturen von zumindest 230°C dauerhaft und unmittelbar ausgesetzt werden, ohne dass sich hierdurch die Eigenschaften des Lichtwellenleiters, insbesondere eine Lichtdurchlässigkeit und/oder eine Elastizität und/oder eine Formstabilität des Lichtwellenleiters, über ein für die Funktion des Lichtwellenleiters innerhalb der Kochfeldvorrichtung tolerierbares Maß hinaus verändern.

Ferner wird vorgeschlagen, dass der Lichtwellenleiter zumindest einen transparenten thermoplastischen Kunststoff, insbesondere einen Kunststoff aus der Stoffgruppe der Methacrylpolymerisate, vorzugsweise Polymethylmethacrylat (PMMA), besonders bevorzugt Polymethacrylmethylimid (PMMI), aufweist und insbesondere aus einem solchen besteht. Hierdurch kann vorteilhaft ein Produktionsprozess des Lichtwellenleiters verbessert werden. Zudem kann ein Lichtwellenleiter mit besonders vorteilhaften Materialeigenschaften bereitgestellt werden. Insbesondere kann ein Lichtwellenleiter mit einem hohen Lichttransmissionsgrad bereitgestellt werden, welcher zudem zugleich eine hohe Formstabilität bei gleichzeitig ausreichender Elastizität sowie ausreichender Temperaturbeständigkeit aufweist. Alternativ oder zusätzlich wäre denkbar, dass der Lichtwellenleiter einen anderen transparenten Kunststoff, wie beispielsweise Polycarbonat (PC) und/oder Polyvinylchlorid (PVC) und/oder Polystyrol (PS) und/oder Polyphenylenether (PPO) und/oder Polyethylen (PE), aufweist und insbesondere aus einem solchen besteht. Der Lichtwellenleiter kann insbesondere in einem für den transparenten thermoplastischen Kunststoff geeigneten Formgebungsprozess, insbesondere in einem Ein- oder Mehrkomponentenspritzgussprozess oder in einem Extrusionsprozess, hergestellt sein. Zudem wäre alternativ oder zusätzlich denkbar, dass der Lichtwellenleiter ein transparentes anorganisches Material, beispielsweise Glas, aufweist und insbesondere aus einem solchen besteht.

Zudem wird vorgeschlagen, dass der Lichtwellenleiter eine äußere Schicht mit einem gegenüber einem Kern des Lichtwellenleiters geringeren Brechungsindex aufweist. Hierdurch können vorteilhaft Lichtverluste reduziert, insbesondere minimiert, werden. Unter einer äußeren Schicht soll insbesondere eine Schicht verstanden werden, welche den Kern des Lichtwellenleiters vollständig umgibt. Die äußere Schicht kann insbesondere einstückig mit dem Kern des Lichtwellenleiters ausgebildet sein. Alternativ kann die äußere Schicht insbesondere als eine Beschichtung, beispielsweise als eine Beschichtung aus Siliziumgermanium, ausgebildet sein. Die äußere Schicht könnte als Beschichtung durch ein Beschichtungsverfahren, insbesondere durch ein Siebdruckverfahren, durch Spin-Coating, durch Tauchlackieren (dipcoating), durch ein Sol-Gel-Verfahren, durch Aufsprühen, durch ein Tintenstrahldruckverfahren, durch ein chemisches Gasabscheidungsverfahren (CVD: Chemical Vapor Deposition) und/oder durch ein physikalisches Gasabscheidungsverfahren (PVD: Physical Vapor Deposition), auf den Kern des Lichtwellenleiters aufgebracht sein. Die äußere Schicht könnte beispielsweise anorganische Materialien, insbesondere Glas, aufweisen und/oder aus solchen bestehen. Vorzugsweise ist die äußere Schicht aus einem Kunststoff hergestellt. Besonders bevorzugt sind der Kern und die äußere Schicht aus einem im Wesentlichen gleichen Material, insbesondere in einem Zweikomponenten-Spritzgussprozess, hergestellt. Unter "im Wesentlichen gleichen Material" soll in diesem Zusammenhang insbesondere verstanden werden, dass eine auf Stoffmengenanteile bezogene Zusammensetzung eines ersten Materials von einer auf Stoffmengenanteile bezogene Zusammensetzung eines zweiten Materials insbesondere um weniger als 25 %, vorzugsweise um weniger als 10 % und besonders bevorzugt um weniger als 5 % abweicht. Beispielsweise wäre denkbar, dass der Kern des Lichtwellenleiters aus einem ersten Polymethylmethacrylat (PMMA) ausgebildet und die äußere Schicht aus fluoriertem PMMA, mit einem gegenüber dem ersten PMMA geringeren Brechungsindex, ausgebildet ist. Insbesondere wäre denkbar, dass der Kern des Lichtwellenleiters aus einem ersten Polymethacrylmethylimid (PMMI) und die äußere Schicht aus einem zweiten PMMI mit einem gegenüber dem ersten PMMI verringerten Stoffmengenanteil an Imid und somit einem geringeren Brechungsindex, ausgebildet ist.

Des Weiteren wird vorgeschlagen, dass die zumindest eine Lichtquelle als eine RGB-LED ausgebildet ist. Hierdurch kann vorteilhaft eine Funktionalität der Kochfeldvorrichtung erhöht werden. Insbesondere wäre denkbar, dass mittels der RGB-LED eine Beleuchtung des Umgebungsbereichs in jeweils unterschiedlichen Farben für jeweils unterschiedliche Betriebssituationen der Kochfeldvorrichtung, ermöglicht ist. Ferner könnte einem Nutzer eine individuelle Anpassung der Beleuchtung des Umgebungsbereichs, beispielsweise in seiner Lieblingsfarbe, ermöglicht werden, wodurch vorteilhaft ein Bedienerlebnis verbessert und/oder eine Nutzerzufriedenheit gesteigert werden kann. Alternativ wäre denkbar, dass die zumindest eine Lichtquelle als eine einfarbige LED ausgebildet ist.

Zudem wird vorgeschlagen, dass der Endbereich des Lichtwellenleiters eine rein konvexe Form aufweist. Hierdurch können vorteilhaft eine insbesondere zielgerichtete Beleuchtung eines zu beleuchtenden Bereichs, insbesondere zumindest eines Teilbereichs des Umgebungsbereichs, der Kochfeldplatte erreicht werden. Zudem kann insbesondere eine gleichmäßigere Beleuchtung des zu beleuchtenden Bereichs erzielt werden, wodurch vorteilhaft auf eine Licht-Diffusionsschicht in der Kochfeldplatte verzichtet werden kann. Zudem können vorteilhaft Lichtverluste reduziert und eine insbesondere energieeffiziente Beleuchtung des zu beleuchtenden Bereichs erreicht werden. Alternativ wäre denkbar, dass der Endbereich keine Krümmung aufweist und als eine plane Fläche ausgebildet ist, welche den Kochbereich kontaktiert.

Ferner wird vorgeschlagen, dass die Lichtwellenleitereinheit zumindest einen Kollimator zu einer Kollimation des durch die Lichtquelle bereitgestellten Lichts aufweist. Hierdurch kann vorteilhaft eine besonders zielgerichtete und effiziente Beleuchtung eines zu beleuchtenden Bereichs erreicht werden. Insbesondere können vorteilhaft Lichtverluste, welche insbesondere in einem Übergang zwischen der Lichtquelle und dem Lichtwellenleiter auftreten können, weiter reduziert werden. Der Kollimator kann insbesondere als eine Sammellinse ausgebildet und unmittelbar vor dem Lichtwellenleiter angeordnet sein. Mittels des Kollimators kann insbesondere ein Strahlengang eines von der Lichtquelle divergent abgestrahlten Lichts parallelisiert und besonders gezielt an den Lichtwellenleiter transmittiert werden.

Des Weiteren wird vorgeschlagen, dass eine Oberfläche des Lichtwellenleiters außerhalb des Endbereichs opak ist. Hierdurch können vorteilhaft Lichtverluste weiter reduziert werden. Insbesondere kann vorteilhaft eine Lichtstreuung reduziert werden. Insbesondere ist denkbar, dass der Lichtwellenleiter außerhalb des Endbereichs des Lichtwellenleiters eine opake Beschichtung aufweist. Die opake Beschichtung kann insbesondere durch ein Beschichtungsverfahren, insbesondere durch ein Siebdruckverfahren, durch Spin-Coating, durch Tauchlackieren (dipcoating), durch ein Sol-Gel-Verfahren, durch Aufsprühen, durch ein Tintenstrahldruckverfahren, durch ein chemisches Gasabscheidungsverfahren (CVD: Chemical Vapor Deposition) und/oder durch ein physikalisches Gasabscheidungsverfahren (PVD: Physical Vapor Deposition), auf die Oberfläche des Lichtwellenleiters aufgebracht sein.

Ferner wird ein Verfahren vorgeschlagen zur Montage einer Kochfeldvorrichtung mit zumindest einer Kochfeldplatte, welche zumindest einen Kochbereich aufweist, mit zumindest einer Lichtquelleneinheit, umfassend zumindest eine Lichtquelle zu einer Bereitstellung von Licht, und mit zumindest einer Lichtwellenleitereinheit, umfassend zumindest einen Lichtwellenleiter zu einer Übertragung des Lichts, wobei ein selbsttragender Endbereich des Lichtwellenleiters bei einem Einbau der Kochfeldplatte durch eine Unterseite der Kochfeldplatte kontaktiert wird und der Lichtwellenleiter durch ein anschließendes Absenken der Kochfeldplatte elastisch verformt wird. Hierdurch kann vorteilhaft ein besonders effizientes Verfahren zur Montage der Kochfeldvorrichtung bereitgestellt werden.

Die Kochfeldvorrichtung soll hierbei nicht auf die oben beschriebene Anwendung und Ausführungsform beschränkt sein. Insbesondere kann die Kochfeldvorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination.

Es zeigen:
- Fig. 1: ein Kochfeld mit einer Kochfeldvorrichtung in einer schematischen Draufsicht,
- Fig. 2: die Kochfeldvorrichtung mit einer Kochfeldplatte, einer Lichtquelleneinheit und einer Lichtwellenleitereinheit in einer schematischen seitlichen Schnittdarstellung,
- Fig. 3: einen Lichtwellenleiter der Lichtwellenleitereinheit in einer schematischen Seitenansicht,
- Fig. 4: den Lichtwellenleiter in einer schematischen perspektivischen Ansicht, und
- Fig. 5: ein schematisches Diagramm zur Darstellung eines Verfahrens zur Montage der Kochfeldvorrichtung.

Figur 1 zeigt ein Kochfeld 50 mit einer Kochfeldvorrichtung 10 in einer schematischen Draufsicht. Die Kochfeldvorrichtung 10 umfasst eine Kochfeldplatte 12. Die Kochfeldplatte 12 ist aus Glaskeramik ausgebildet. Die Kochfeldplatte 12 weist einen Kochbereich 14 auf. Der Kochbereich 14 ist oberhalb einer als ein Induktor ausgebildeten Heizeinheit 54 des Kochfelds 50 angeordnet (vgl. Figur 2). Der Kochbereich 14 ist zu einem Aufstellen und Erhitzen eines Gargeschirrs (nicht dargestellt) vorgesehen. Um den Kochbereich 14 herum befindet sich ein Umgebungsbereich 26 des Kochbereichs 14.

Die Kochfeldvorrichtung 10 umfasst eine Lichtquelleneinheit 16 mit einer Lichtquelle 18 zu einer Bereitstellung von Licht 20. Die Lichtquelleneinheit 16 ist unterhalb eines außerhalb des Umgebungsbereichs 26 liegenden Bereichs 28 der Kochfeldplatte 12 angeordnet. Der Bereich 28 ist ein Randbereich 30 der Kochfeldplatte 12.

Die Kochfeldvorrichtung 10 umfasst eine Lichtwellenleitereinheit 22 mit einem Lichtwellenleiter 24. In einem Betriebszustand der Kochfeldvorrichtung 10 überträgt der Lichtwellenleiter 24 das von der Lichtquelle 18 bereitgestellte Licht 20 in den Umgebungsbereich 26 des Kochbereichs 14.

Die Kochfeldvorrichtung 10 weist eine Befestigungseinheit 32 auf. Die Befestigungseinheit 32 ist zu einer Befestigung der Lichtwellenleitereinheit 22 vorgesehen. Die Befestigungseinheit 32 weist einen Befestigungsbereich 36 auf. Die Befestigungseinheit 32 weist ein Befestigungselement 72 und ein weiteres Befestigungselement 74 auf. Das Befestigungselement 72 und das weitere Befestigungselement 74 sind in dem Befestigungsbereich 36 angeordnet. Das Befestigungselement 72 und das weitere Befestigungselement 74 sind jeweils als Klammern ausgebildet. Das Befestigungselement 72 und das weitere Befestigungselement 74 umgreifen den Lichtwellenleiter 24 in einer Umfangsrichtung formschlüssig.

Die Befestigungseinheit 32 ist Teil einer Abschirmeinheit 34. Die Abschirmeinheit 32 ist zu einer Abschirmung von elektrischen und/oder elektronischen Komponenten (nicht dargestellt) der Kochfeldvorrichtung 10 und/oder des Kochfelds 50 vor einem, durch die Heizeinheit 54 erzeugten, elektromagnetischen Feld vorgesehen.

Der Lichtwellenleiter 24 ist in dem Befestigungsbereich 36 an der Befestigungseinheit 32 befestigt. Ausgehend von dem Randbereich 28 über den Befestigungsbereich 36 ist ein Verlauf des Lichtwellenleiters 24 im Wesentlichen parallel zu einer Haupterstreckungsebene 66 der Kochfeldplatte. Der Lichtwellenleiter 24 der Lichtwellenleitereinheit 22 ist ausgehend von dem Befestigungsbereich 36 selbstragend angeordnet. Der Lichtwellenleiter 24 erstreckt sich von dem weiteren Befestigungselement 74 in dem Befestigungsbereich 36 selbstragend bis zu einem Biegebereich 64. Der Lichtwellenleiter 24 ist zumindest im Wesentlichen formstabil und elastisch ausgebildet. In dem Biegebereich 64 ist der Lichtwellenleiter 24 in Richtung der Kochfeldplatte 12 elastisch gebogen und verläuft von dem Biegebereich 64 an formstabil und im Wesentlichen senkrecht zu einer Haupterstreckungsebene 66 der Kochfeldplatte. Auf Grund der elastischen Biegung des Lichtwellenleiters 24 in dem Biegebereich 64 übt der Lichtwellenleiter eine Druckkraft in Richtung der Kochfeldplatte 12 aus.

Der Lichtwellenleiter 24 besteht aus einem transparenten thermoplastischen Kunststoff und zwar aus Polymethacrylmethylimid (PMMI). Der Lichtwellenleiter weist eine Temperaturbeständigkeit von zumindest 230°C auf.

Fig. 3 zeigt eine schematische Ansicht der Lichtquelleneinheit 16, der Lichtwellenleitereinheit 22 und der Kochfeldplatte 12. Die Lichtquelle 18 der Lichtquelleneinheit 16 ist als eine RGB-LED 44 ausgebildet. Die Lichtwellenleitereinheit 22 weist einen Kollimator 46 auf. Der Kollimator 46 ist zu einer Kollimation des durch die Lichtquelle 18 der Lichtquelleneinheit 16 bereitgestellten Lichts 20 vorgesehen. Der Kollimator 46 ist als eine Sammellinse ausgebildet. Bei einem Durchqueren des Kollimators 46 wird das von der Lichtquelle divergent abgestrahlte Licht 20 kollimiert.

Der Lichtwellenleiter 24 weist einen Endbereich 38 auf. Der Endbereich 38 kontaktiert die Kochfeldplatte12 an einer Unterseite 48 der Kochfeldplatte 12. Der Kontakt zwischen dem Endbereich 38 und der Kochfeldplatte 12 ist insbesondere durch die elastische Biegung des Lichtwellenleiters 24 in dem Biegebereich 64 ermöglicht (vgl. Fig 2).

Der Endbereich 38 des Lichtwellenleiters 24 weist eine rein konvexe Form auf. Durch die rein konvexe Form des Endbereichs 38 wird das Licht 20 gesammelt und fokussiert. Es kann eine gleichmäßige Beleuchtung eines zu beleuchtenden Symbols 68 (vgl. Fig. 1) in dem Umgebungsbereich 26 auf einer Oberseite 70 der Kochfeldplatte 12 erzielt werden.

Eine Oberfläche 52 des Lichtwellenleiters 24 ist außerhalb des Endbereichs 38 opak. Insbesondere ist die Oberfläche 52 des Lichtwellenleiters 24 außerhalb des Endbereichs 38 mit einem Lack lackiert und dadurch opak.

Fig. 4 zeigt den Lichtwellenleiter 24 der Lichtwellenleitereinheit 22 in einer perspektivischen schematischen Ansicht. Der Lichtwellenleiter 24 weist einen Kern 42 und eine äußere Schicht 40 auf. Der Kern 42 transmittiert das von der Lichtquelle 18 der Lichtquelleneinheit 16 bereitgestellte Licht 20. Der Kern 42 ist von der äußeren Schicht 40 umgeben. Die äußere Schicht 40 weist einen gegenüber dem Kern 42 geringeren Brechungsindex auf. An einer Grenzfläche 56 zwischen dem Kern 40 und der äußeren Schicht 38 wird das Licht 20 mittels Totalreflexion reflektiert.

Fig. 5 zeigt ein Diagramm zu einer schematischen Darstellung eines Verfahrens zur Montage der Kochfeldvorrichtung 10. Das Verfahren umfasst einen ersten Verfahrensschritt 58, einen zweiten Verfahrensschritt 60 und einen dritten Verfahrensschritt 62. In dem ersten Verfahrensschritt 58 wird die Lichtwellenleitereinheit 22 in dem Befestigungsbereich 36 an der Befestigungseinheit 32 befestigt. In dem zweiten Verfahrensschritt 60 wird der Lichtwellenleiter 24 in dem Biegebereich 64 im Wesentlichen rechtwinklig nach oben gebogen. Durch das Biegen des Lichtwellenleiters 24 in dem Biegebereich 64 wird der Lichtwellenleiter 24 in einem Auslenkungsbereich 76 zwischen dem Befestigungsbereich 36 und dem Biegebereich 64 elastisch verformt (vgl. Figur 2). Durch die elastische Verformung in dem Auslenkungsbereich 76 wird der Lichtwellenleiter 24 in Richtung der Abschirmeinheit 34 ausgelenkt. Der Lichtwellenleiter 24 wird in dem Auslenkungsbereich 76 zumindest soweit in Richtung der Abschirmeinheit 34 ausgelenkt, dass eine Längserstreckung des Lichtwellenleiters 24 ausgehend von dem weiteren Befestigungselement 74 bis zu dem Biegebereich 64 zumindest um 2° von der Haupterstreckungsebene 66 abweicht. Durch die Auslenkung des Lichtwellenleiters 24 in Richtung der Abschirmeinheit 34 steht der Endbereich 38 des Lichtwellenleiters 24 selbsttragend in einen Bereich, in dem die Kochfeldplatte 12 angeordnet wird, über. In dem dritten Verfahrensschritt 62 wird der selbstragende Endbereich 38 des Lichtwellenleiters 24 durch die Unterseite 48 der Kochfeldplatte 12 kontaktiert. Beim Absenkender Kochfeldplatte 12 wird der Lichtwellenleiter erneut elastisch verformt, sodass die Auslenkung des Lichtwellenleiters 24 in dem Auslenkungsbereich 76 weitestgehend aufgehoben wird und die Längserstreckung des Lichtwellenleiters 24 ausgehend von dem weiteren Befestigungselement 74 bis zu dem Biegebereich 64 im Wesentlichen parallel zu der Haupterstreckungsebene 66 verläuft. Durch die elastische Verformung in dem Auslenkungsbereich 76 übt der Lichtwellenleiter eine Druckkraft auf die Kochfeldplatte 12 aus und drückt gegen die Unterseite 48 der Kochfeldplatte 12, sodass ein Kontakt zwischen dem Endbereich 38 und der Unterseite 48 der Kochfeldplatte 12 erhalten bleibt, nachdem die Kochfeldplatte vollständig abgesenkt worden ist und in der Haupterstreckungsebene 66 liegt.

### Bezugszeichen

- 10: Kochfeldvorrichtung
- 12: Kochfeldplatte
- 14: Kochbereich
- 16: Lichtquelleneinheit
- 18: Lichtquelle
- 20: Licht
- 22: Lichtwellenleitereinheit
- 24: Lichtwellenleiter
- 26: Umgebungsbereich
- 28: Bereich
- 30: Randbereich
- 32: Befestigungseinheit
- 34: Abschirmeinheit
- 36: Befestigungsbereich
- 38: Endbereich
- 40: äußere Schicht
- 42: Kern
- 44: RGB-LED
- 46: Kollimator
- 48: Unterseite
- 50: Kochfeld
- 52: Oberfläche
- 54: Heizeinheit
- 56: Grenzfläche
- 58: erster Verfahrensschritt
- 60: zweiter Verfahrensschritt
- 62: dritter Verfahrensschritt
- 64: Biegebereich
- 66: Haupterstreckungsebene
- 68: Symbol
- 70: Oberseite
- 72: Befestigungselement
- 74: weiteres Befestigungselement
- 76: Auslenkungsbereich

## Patentansprüche

1. Kochfeldvorrichtung (10), insbesondere Induktionskochfeldvorrichtung, mit zumindest einer Kochfeldplatte (12), welche zumindest einen Kochbereich (14) aufweist, mit zumindest einer Lichtquelleneinheit (16), umfassend zumindest eine Lichtquelle (18) zu einer Bereitstellung von Licht (20), und mit zumindest einer Lichtwellenleitereinheit (22), umfassend zumindest einen Lichtwellenleiter (24) zu einer Übertragung des Lichts (20) in zumindest einen Umgebungsbereich (26) des Kochbereichs (14), wobei die Lichtquelleneinheit (16) unterhalb eines außerhalb des Umgebungsbereichs (26) liegenden Bereichs (28) der Kochfeldplatte (12) angeordnet ist, wobei der Bereich (28) ein Randbereich (30) der Kochfeldplatte (12) ist, welcher sich in einer Richtung parallel zu der Haupterstreckungsebene der Kochfeldplatte, ausgehend von zumindest einer Außenkante der Kochfeldplatte, um höchstens 5 cm in Richtung einer durch einen Mittelpunkt der Kochfeldplatte verlaufenden Mittellinie der Kochfeldplatte erstreckt, **gekennzeichnet durch** eine Befestigungseinheit (32) zu einer Befestigung der Lichtwellenleitereinheit (22) unterhalb der Kochfeldplatte (12), wobei die Befestigungseinheit (32) Teil einer Abschirmeinheit (34) ist, welche zur Abschirmung eines elektromagnetischen Felds vorgesehen ist.

2. Kochfeldvorrichtung (10) nach Anspruch 1, **dadurch gekennzeichnet, dass** der Lichtwellenleiter (24) ausgehend von einem Befestigungsbereich (36) an der Befestigungseinheit (32) selbsttragend angeordnet ist.

3. Kochfeldvorrichtung (10) nach einem der vorhergehenden Ansprüche, **dadurch gekennzeichnet, dass** ein Endbereich (38) des Lichtwellenleiters (24) die Kochfeldplatte (12) kontaktiert.

4. Kochfeldvorrichtung (10) nach einem der vorhergehenden Ansprüche, **dadurch gekennzeichnet, dass** der Lichtwellenleiter (24) zumindest im Wesentlichen formstabil und elastisch ausgebildet ist.

5. Kochfeldvorrichtung (10) nach einem der vorhergehenden Ansprüche, **dadurch gekennzeichnet, dass** der Lichtwellenleiter (24) eine Temperaturbeständigkeit von zumindest 230°C aufweist.

6. Kochfeldvorrichtung (10) nach einem der vorhergehenden Ansprüche, **dadurch gekennzeichnet, dass** der Lichtwellenleiter (24) zumindest einen transparenten thermoplastischen Kunststoff, insbesondere einen Kunststoff aus der Stoffgruppe der Methacrylpolymerisate, aufweist.

7. Kochfeldvorrichtung (10) nach einem der vorhergehenden Ansprüche, **dadurch gekennzeichnet, dass** der Lichtwellenleiter (24) eine äußere Schicht (40) mit einem gegenüber einem Kern (42) des Lichtwellenleiters (24) geringeren Brechungsindex aufweist.

8. Kochfeldvorrichtung (10) nach einem der vorhergehenden Ansprüche, **dadurch gekennzeichnet, dass** die zumindest eine Lichtquelle (18) als eine RGB-LED (44) ausgebildet ist.

9. Kochfeld (50) mit einer Kochfeldvorrichtung (10) nach einem der vorhergehenden Ansprüche.

## Claims

1. Hob device (10), in particular induction hob device, having at least one hob plate (12) which has at least one cooking zone (14), having at least one light source unit (16), comprising at least one light source (18) for providing light (20), and having at least one optical waveguide unit (22), comprising at least one optical waveguide (24) for transmitting the light (20) into at least one surrounding area (26) of the cooking zone (14), wherein the light source unit (16) is arranged below a region (28) of the hob plate (12) disposed outside of the surrounding area (26), wherein the region (28) is a border region (30) of the hob plate (12), which extends in a direction parallel to the main extension plane of the hob plate, starting from at least one outer edge of the hob plate, by at most 5 cm in the direction of a centre line of the hob plate running through a centre point of the hob plate, **characterised by** a fastening unit (32) for fastening the optical waveguide unit (22) below the hob plate (12), wherein the fastening unit (32) is part of a shielding unit (34), which is provided to shield an electromagnetic field.

2. Hob device (10) according to claim 1, **characterised in that** the optical waveguide (24) is arranged in a self-supporting manner based on a fastening region (36) on the fastening unit (32).

3. Hob device (10) according to one of the preceding claims, **characterised in that** an end region (38) of the optical waveguide (24) makes contact with the hob plate (12).

4. Hob device (10) according to one of the preceding claims, **characterised in that** the optical waveguide (24) is embodied to be at least substantially dimensionally stable and elastic.

5. Hob device (10) according to one of the preceding claims, **characterised in that** the optical waveguide (24) has a temperature resistance of at least 230 °C.

6. Hob device (10) according to one of the preceding claims, **characterised in that** the optical waveguide (24) has at least one transparent thermoplastic plastic, in particular a plastic made from the methacrylate polymerisate material group.

7. Hob device (10) according to one of the preceding claims, **characterised in that** the optical waveguide (24) has an outer layer (40) with a lower refractive index compared with a core (42) of the optical waveguide (24).

8. Hob device (10) according to one of the preceding claims, **characterised in that** the at least one light source (18) is embodied as an RGB-LED (44).

9. Hob (50) with a hob device (10) according to one of the preceding claims.

## Revendications

1. Dispositif de table de cuisson (10), en particulier dispositif de table de cuisson à induction, comprenant :
au moins une plaque de cuisson (12), qui comprend au moins une zone de cuisson (14),
au moins un ensemble de sources de lumière (16), comprenant au moins une source de lumière (18) pour fournir de la lumière (20), et
au moins un ensemble de guides d'ondes optiques (22), qui comprend au moins un guide d'ondes optiques (24) pour la transmission de la lumière (20) dans au moins une zone environnante (26) de la zone de cuisson (14),
dans lequel l'ensemble de sources de lumière (16) est disposé en dessous d'une zone (28) de la plaque de cuisson (12) située hors de la zone environnante (26),
dans lequel ladite zone (28) est une zone de bordure (30) de la plaque de cuisson (12), qui s'étend dans une direction parallèle au plan d'extension principale de la plaque de cuisson, à partir d'au moins un bord extérieur de la plaque de cuisson, sur 5 cm au maximum dans la direction d'une ligne médiane de la plaque de cuisson passant à travers un centre de la plaque de cuisson,
**caractérisé par** un dispositif de fixation (32) pour fixer l'ensemble de guides d'ondes optiques (22) en dessous de la plaque de cuisson (12),
dans lequel le dispositif de fixation (32) fait partie d'un bloc de protection (34), qui est configuré pour protéger contre un champ électromagnétique.

2. Dispositif de table de cuisson (10) selon la revendication 1, **caractérisé en ce que** le guide d'ondes optiques (24) est disposé de façon autoportante sur le dispositif de fixation (32) à partir de la zone de fixation (36).

3. Dispositif de table de cuisson (10) selon l'une des revendications précédentes, **caractérisé en ce qu'**une zone d'extrémité (38) du guide d'ondes optiques (24) est en contact avec la plaque de cuisson (12).

4. Dispositif de table de cuisson (10) selon l'une des revendications précédentes, **caractérisé en ce que** le guide d'ondes optiques (24) est formé essentiellement de façon indéformable et élastique.

5. Dispositif de table de cuisson (10) selon l'une des revendications précédentes, **caractérisé en ce que** le guide d'ondes optiques (24) présente une stabilité en température jusqu'à au moins 230 °C.

6. Dispositif de table de cuisson (10) selon l'une des revendications précédentes, **caractérisé en ce que** le guide d'ondes optiques (24) comprend au moins une matière thermoplastique transparente, en particulier une matière plastique issue du groupe de substances des polymères méthacryliques.

7. Dispositif de table de cuisson (10) selon l'une des revendications précédentes, **caractérisé en ce que** le guide d'ondes optiques (24) comprend une couche extérieure (40) présentant un indice de réfraction plus faible par rapport à un cœur (42) du guide d'ondes optiques (24).

8. Dispositif de table de cuisson (10) selon l'une des revendications précédentes, **caractérisé en ce que** l'au moins une source de lumière (18) est conçue sous forme d'une LED RGB (44).

9. Table de cuisson (50) comprenant un dispositif de table de cuisson (10) selon l'une des revendications précédentes.
